# EUROPÄISCHE PATENTSCHRIFT

(11) **EP 0 355 904 B1**
(45) Veröffentlichungstag und Bekanntmachung des Hinweises auf die Patenterteilung: **21.04.1993**
(21) Anmeldenummer: 89202054.6
(22) Anmeldetag: 02.08.1989
(51) Int. Cl.: B24B 41/04

(54) **Schleif- und Polierspindel mit hydrostatischer Lagerung**
Grinding or polishing spindle with a hydrostatic bearing
Broche de meulage et de polissage à paliers hydrostatiques

(30) Priorität: 19.08.1988 DE 3828225
(43) Veröffentlichungstag der Anmeldung: 28.02.1990
(73) Patentinhaber: König, Wilhelm, 40822 Mettmann (DE)
(72) Erfinder: König, Wilhelm, 40822 Mettmann (DE)
(74) Vertreter: Münich, Wilhelm, Dr.

(56) Entgegenhaltungen:
- CH-A- 403 538
- DE-C- 884 003
- US-A- 2 475 791
- US-A- 3 609 931

## Beschreibung

Die Erfindung betrifft eine Schleif- und Polierspindel mit hydrostatischer Lagerung, mit einem Spindelgehäuse, einem Schaft und einem Werkzeugkopf, und mit Zuführungen eines Druckmittels über Bohrungen im Spindelgehäuse und in wenigstens einer Lagerhülse zu wenigstens einer Lagerstelle.

Eine derartige Schleifspindel ist beispielsweise aus der DE-Z: Ölhydraulik und Pneumatik 16 (1972) Nr. 6, S. 275 bekannt und wird vor allem wegen der hohen Rundlaufgenauigkeit verwendet.

Bei der automatischen Bearbeitung von schlecht zugänglichen Werkstückkonturen sind extrem lange und schlanke Schleifspindeln erforderlich. Dies gilt insbesondere für das Schleifen und Polieren von Turbinen- und Verdichterschaufeln für Francis-Spiral-Turbinenräder und Peltonturbinenräder.

Die heutigen automatischen Bearbeitungsmethoden stellen folgende Anforderungen:
- hohe Spindelstabilität
- Umfangsgeschwindigkeiten bis 200m/sec,
- hohe Rundlaufgenauigkeit
- extreme Kühlmittelpräsenz für Werkzeug und Werkstück
Der Erfindung liegt die Aufgabe zugrunde, eine Schleifspindel der eingangs genannten Art so auszubilden, daß ein hochgenaues Schleifen und Polieren mit großer Abtragsleistung auch von schlecht zugänglichen Werkstückkonturen ermöglicht wird.

Diese Aufgabe wird bei einer Vorrichtung der eingangs genannten Art dadurch gelöst, daß der Schaft mit dem Werkzeugkopf einteilig verbunden ist, daß die Ableitung zumindest eines Teils des Druckmittels aus den Lagerstellen in den Arbeitsbereich des Werkzeugkopfes zur Unterstützung der Werkzeugkopf- und Werkstückkühlung über einen Ringspalt zwischen Schaft und Lagerhülse und über Axial- und Radialbohrungen im Schaft und im Werkzeugkopf erfolgt.

Durch die einteilige Verbindung von Schaft und Werkzeugkopf werden Unwuchten vermieden, wie sie bei lösbar mit der Spindel verbundenen Schleif- und Polierwerkzeugköpfen durch die Toleranzen an der Verbindungsstelle auftreten. Das gesamte Werkzeug ist in einer Aufspannung herstellbar, wodurch eine hohe Rundlaufgenauigkeit erreicht wird. Aus der DE 35 15 443 A1 ist zwar bereits ein einteiliger Schleifrotor bekannt. Bei diesem werden jedoch nur die Spindel und der Schleifscheibenflansch einteilig miteinander verbunden, während das Schleifwerkzeug selbst nach wie vor lösbar und deshalb mit entsprechenden Toleranzen auf dem Schleifrotor befestigt ist. Darüberhinaus ist der bekannte Schleifrotor wälzgelagert, wodurch ebenfalls Rundlauffehler entstehen.

Durch die Ableitung zumindest eines Teils des Druckmittels aus den Lagerstellen in den Arbeitsbereich des Werkzeugkopfes kann die Kühlung des Werkzeugkopfes und des Werkstückes wirkungsvoll unterstützt werden, so daß hohe Umfangsgeschwindigkeiten und große Abtragsleistungen ermöglicht werden. Gleichzeitig kann das Zuführteil für die direkte Zuführung von Kühlmittel entsprechend verkleinert werden, so daß die Zugänglichkeit zum Werkstück verbessert wird. Aus der DE-Z.: Maschine + Werkzeug, Coburg, 32/1979, S. 42 ist die Zuführung von Kühlmittel über die Spindel und durch die Schleifscheibe hindurch an sich bekannt. Dies hat sich aber nicht als praktikabel erwiesen wegen der Notwendigkeit der extrem feinen Säuberung des Kühlmittels,da sonst Ablagerungen die Zuführungsbohrungen aufgrund der hohen Zentrifugalkräfte schnell zusetzen. Bei der Erfindung besteht dieser Nachteil nicht, da das Druckmittel zur Verwendung als Lagermedium bereits fein gesäubert werden muß. Außerdem macht hier das Druckmittel nur einen Teil des gesamten Kühlmittels aus. Im Anspruch 2 ist eine vorteilhafte Ausgestaltung der Schleif- und Polierspindel angegeben, bei der ein Teil des Druckmittels direkt in einen Druckmittelbehälter rückführbar ist, wenn auf diesen Teil zur Kühlung von Werkzeugkopf und Werkstück verzichtet werden kann. Dadurch entfällt für diesen Teil die Reinigung.

Ein Ausführungsbeispiel ist nachfolgend unter Bezugnahme auf die Zeichnung näher beschrieben:
Bei der vorliegenden Erfindung läuft der Schaft 1 in einer feststehenden Lagerhülse 2. Der Werkzeugkopf 11 ist in der Aufspannung mit dem Schaft gefertigt worden, so daß nur die Toleranz dieser beiden Durchmesser für die Schlagfreiheit im Arbeitsbereich maßgeblich ist. Diese ist vor allem für galvanisch belegte Werkzeuge von Bedeutung, da der aufgalvanisierte Schleifkornbelag gleichmäßig am Umfang arbeiten muß.

Das gleiche gilt nach für Werkzeugköpfe, die durch Kleben oder Schweißen mit dem Schaft untrennbar verbunden werden. Diese müssen jedoch anschließend unter Verwendung der Lagerstellen des Schaftes abgerichtet werden.
Der Werkzeugkopf wird zusammen mit dem Schaft 1 vom Antriebsmotor 5 angetrieben, der im Spindelgehäuse 6 fixiert ist. Beim Werkzeugwechsel wird das Werkzeug mit Schaft gewechselt, notfalls kann die feststehende Lagerhülse 2 ebenfalls ausgetauscht werden. Bei der hydrostatischen Lagerung können Toleranzveränderungen durch Druckänderungen des Kühlmediums auskompensiert werden. Durch entsprechende Mengendosierungen lassen sich Lagertemperaturen auf gewünschte Werte einstellen. Die besonders kritische Lagerstelle an der Bearbeitungsseite wird durch einen Kühlmittelfilm gebildet, der durch einen hydrostatischen Druck beim Austritt aus den Zuführungsbohrungen 7, 8 und in der Tasche 3 entsteht. Das Druckmittel unterliegt einer bestimmten Strömung, die durch Rillenanordnung 12 beeinflußbar ist. Infolge der Schaftdrehung wird das Kühlmittel in Richtung der Bohrung 9 transportiert. Das Kühlmittel kann sowohl aus der Bohrung 9 austreten (Rücktransport zum Kühlmittelbehälter, gereinigt) oder aber über die Bohrungen 14 und 15 und die Radialbohrung 16 in den Arbeitsbereich des Werkzeugeskopfes 11 eintreten. Über das Zuführteil 4 tritt der Hauptteil des Kühlmittels aus.

## Patentansprüche

1. Schleif- und Polierspindel mit hydrostatischer Lagerung, insbesondere für das Schleifen und Polieren von Turbinen- und Verdichterschaufeln, deren Bearbeitung nur mit kleinen Werkzeugabmessungen möglich ist, mit einem Spindelgehäuse (6), einem Schaft (1) und einem Werkzeugkopf (11), und mit Zuführungen eines Druckmittels über Bohrungen (7,8) im Spindelgehäuse (16) und in wenigstens einer Lagerhülse (2) zu wenigstens einer Lagerstelle (3),
**dadurch gekennzeichnet**,
daß der Schaft (1) mit dem Werkzeugkopf (11) einteilig verbunden ist, daß die Ableitung zumindest eines Teils des Druckmittels aus den Lagerstellen in den Arbeitsbereich des Werkzeugkopfes (11) zur Unterstützung der Werkzeugkopf- und Werkstückkühlung über einen Ringspalt (13) zwischen Schaft (1) und Lagerhülse (2) und über Axial- und Radialbohrungen (14, 15, 16) im Schaft (1) und im Werkzeugkopf (11) erfolgt.

2. Schleif- und Polierspindel nach Anspruch 1,
**dadurch gekennzeichnet**,
daß ein weiterer Teil des Druckmittels aus dem Ringspalt (13) über Bohrungen (17, 9) in der Lagerhülse (2) und im Spindelgehäuse (6) in einen Druckmittelbehälter rückführbar ist.

## Claims

1. Grinding and polishing spindle with a hydrostatic bearing, in particular for grinding and polishing turbine and compressor blades whose machining is possible only with small tool dimensions, which comprises a spindle housing (6), a shaft (1) and a tool head (11) as well as means for supplying a pressurized fluid through bores (7, 8) in said spindle housing (6) and in at least one bearing sleeve (2) towards at least one point of bearing support (3), **characterized** in that said shaft (1) is integrally combined with said tool head (11), and that the discharge of at least one part of said pressurized fluid from bearing points into the machining zone of said tool head (11) is realized through an annulus (13) between said shaft (1) and said bearing sleeve (2) as well as through axial and radial bores (14, 15, 16) in the shaft (1) and said tool head (11) so as to assist the cooling of the tool head and the workpiece.

2. Grinding and polishing spindle according to Claim 1, **characterized** in that another share of said pressurized fluid may be returned from said annulus (13) through bores (17, 9) in said bearing sleeve (2) and in said spindle housing (6) into a pressurized fluid reservoir.

## Revendications

1. Broche de meulage et de polissage à paliers hydrostatiques, en particulier pour meuler et polir des roues de turbines et compresseurs qu'on ne peut usiner qu'aux petites dimensions de l'outil, comprenant une boîte de broche (6), une tige (1) et une tête porte-outil (11), ainsi que des amenées pour un fluide comprimé par des alésages (7, 8) dans ladite boîte de broche (6) et dans au moins une douille de palier (2) vers au moins un point d'appui (3),
**caractérisé** en ce que la tige (1) est intégralement combiné avec la tête porte-outil (11), et en ce que la dérivation d'au moins une partie du fluide comprimé des points d'appui dans la zone d'usinage de ladite tête porte-outil (11) se fait par un passage annulaire (13) entre la tige (1) et la douille de palier (2) ainsi que par des alésages axiaux et radiaux (14, 15, 16) dans la tige (1) et la tête porte-outil (11) pour renforcer le refroidissement de la tête porte-outil et de la pièce à usiner.

2. Broche de meulage et de polissage selon la revendication 1, **caractérisé** en ce qu'une autre partie du fluide comprimé se peut retourner dudit passage annulaire (13) par des alésages (17, 9) dans la douille de palier (2) et dans la boîte de broche (6) dans un réservoir du fluide comprimé.
